# DEMANDE DE BREVET EUROPEEN

(11) **EP 0 631 751 A1**
(43) Date de publication de la demande: **04.01.1995**
(21) Numéro de dépôt: 94401513.0
(22) Date de dépôt: 01.07.1994
(51) Int. Cl.: A47G 29/22, A47G 29/12

(54) **Dispositif d'introduction d'objets dans une boîte de collecte et boîte de collecte ainsi équipée**

(30) Priorité: 01.07.1993 FR 9308060
(71) Demandeur: FAB LETTERBOX, F-33700 Mérignac (FR)
(72) Inventeur: Fabard, Thierry Claude, F-33000 Bordeaux (FR)
(74) Mandataire: Schrimpf, Robert

(57) **Abrégé**

L'invention concerne un dispositif d'introduction d'objets de messagerie à l'intérieur (20) d'une boîte de collecte (1) de ces objets. Le dispositif comporte une goulotte (10) d'introduction des objets dans la boîte (1), montée à basculement autour d'un axe horizontal (13) à l'intérieur de cette dernière entre une position non basculée apte à permettre l'introduction par l'avant des objets dans la goulotte (10), au travers d'une ouverture frontale (6) de la boîte (1) et une position basculée où lesdits objets quittent par l'arrière la goulotte (10) pour tomber dans un compartiment de collecte de la boîte (1) situé sous la goulotte (10). La boîte (1) et la goulotte (10) sont conformées de sorte qu'en position basculée la goulotte (10) interdit l'accès à l'intérieur de la boîte (1) au travers de ladite ouverture frontale (6) et la goulotte (10) est munie à l'arrière d'un volet (15) articulé sur celle-ci, relié à la boîte (1) par des moyens de commande (16) d'ouverture de sorte que le volet (15) ferme à l'arrière la goulotte (10) en position non basculée de celle-ci et s'ouvre vers le bas lorsque la goulotte (10) est basculée.

## Description

La présente invention concerne le domaine des boîtes de collecte pour objets de messagerie et plus particulièrement un dispositif pour l'introduction desdits objets dans une boîte de collecte.

On connaît des boîtes de collecte appelées communément "boîtes à lettres", constituées par un boîtier muni sur sa face frontale de deux ouvertures étroites, horizontales et juxtaposées destinées respectivement à l'introduction de lettres dont la destination est locale et dont la destination est lointaine. Les lettres tombent dans des compartiments spécifiques situés à l'intérieur de la boîte. Les ouvertures sont suffisamment étroites pour interdire le retrait non autorisé des lettres déposées dans la boîte et elles sont équipées de volets basculants destinés à protéger le contenu de la boîte des intempéries. Il est fréquent, dans les boîtes à lettres connues, que des lettres légères introduites par l'une des deux ouvertures virevoltent à l'intérieur de la boîte et tombent dans le compartiment destiné à recevoir les lettres introduites par l'autre ouverture. Par ailleurs, les boîtes à lettres connues ne sont pas adaptées à recevoir des colis ou des lettres de grands formats, ce qui oblige l'usager à aller déposer ces objets dans les postes.

On a proposé dans le brevet US-A-3 976 345 un dispositif d'introduction d'objets de messagerie à l'intérieur d'une boîte de collecte de ces objets. Ce dispositif comprend une bascule montée à pivotement autour d'un axe horizontal à l'intérieur de la boîte entre une position non basculée apte à permettre l'introduction par l'avant des objets sur la bascule, au travers d'une ouverture frontale de la boîte, et une position basculée où lesdits objets quittent par l'arrière la bascule pour tomber dans un compartiment de collecte. Dans cette dernière position, la bascule interdit l'accès à l'intérieur de la boîte en fermant ladite ouverture frontale. Un volet, relié par un mécanisme à biellettes à la bascule, est articulé sur la boîte et interdit l'accès au compartiment de collecte lorsque la bascule est en position de réception des objets. Un inconvénient de ce dispositif est la faible pente de la paroi de la bascule sur laquelle reposent les objets en position basculée de cette dernière, ce qui peut rendre difficile la chute des objets dans le compartiment de collecte. La course en pivotement de la bascule est limitée par butée du volet contre la paroi arrière de la boîte, et l'angle de pente en position basculée dépend donc de la profondeur de la boîte. Un autre inconvénient provient du fait que la bascule tend à être rappelée dans sa position de fermeture de la boîte par le poids du volet, de sorte que pour poser des objets sur la bascule l'utilisateur doit retenir celle-ci d'une main et ne dispose ainsi plus que de l'autre main pour poser les objets sur la bascule. Il peut donc s'avérer malaisé d'introduire des objets encombrants ou lourds dans la boîte de collecte.

On a proposé dans le brevet DE-C-132 498 un autre dispositif d'introduction d'objets de messagerie, qui présente une goulotte et un volet de fermeture commandé par un mécanisme à biellettes. Ce dernier est agencé de manière que la goulotte présente une forte pente en position basculée, en vue de faciliter le départ des objets. Toutefois, ce dispositif présente l'inconvénient, comme le précédent, de ne pas laisser les deux mains de l'utilisateur libres pour placer les objets dans la goulotte, l'utilisateur devant maintenir d'une main la goulotte en position non basculée d'introduction des objets dans la boîte. En outre, des pièces du mécanisme à biellettes sont accessibles à l'utilisateur et sont sujettes à détérioration.

On a proposé dans le brevet BE-A-387 017 un dispositif de collecte d'argent comprenant une trémie montée à pivotement entre une position faiblement basculée permettant l'introduction de pièces ou billets et une position rabattue de fermeture. La transposition de ce mécanisme à une boîte de collecte de courrier ne permettrait pas de remédier aux inconvénients des dispositifs précités car la trémie est rappelée sous l'effet de son propre poids en position de fermeture et l'utilisateur n'aurait pas ses deux mains libres pour l'introduction des objets.

La présente invention a pour objet de proposer une boîte de collecte équipée d'un dispositif d'introduction perfectionné des objets à l'intérieur de la boîte qui remédie aux inconvénients précités, notamment qui laisse les deux mains libres à l'utilisateur pour placer des objets dans la boîte.

L'invention y parvient par le fait que ce dispositif d'introduction perfectionné comporte une goulotte d'introduction desdits objets à l'intérieur de la boîte, montée à basculement autour d'un axe horizontal à l'intérieur de cette dernière entre une position non basculée apte à permettre l'introduction par l'avant desdits objets dans la goulotte au travers d'une ouverture frontale de la boîte et une position basculée où lesdits objets quittent par l'arrière la goulotte pour tomber dans un compartiment de collecte de la boîte situé sous la goulotte, la boîte et la goulotte étant conformées de sorte qu'en position basculée la goulotte interdit l'accès à l'intérieur de la boîte au travers de ladite ouverture frontale et par le fait que la goulotte est munie à l'arrière d'un volet articulé sur celle-ci et relié à la boîte par des moyens de commande d'ouverture agencés de manière à ce que le volet ferme à l'arrière la goulotte en position non basculée de celle-ci et s'ouvre vers le bas lorsque la goulotte est basculée et agencés de manière à exercer sur la goulotte un couple tendant à empêcher celle-ci de basculer d'elle-même sous l'effet du poids des objets déposés à l'intérieur de la goulotte.

Selon une caractéristique avantageuse, lesdits moyens de commande d'ouverture comportent une tringle articulée à une extrémité au volet et à l'autre extrémité à la boîte de sorte que le volet est maintenu en position de fermeture par la tringle pendant une course angulaire de basculement déterminée de celle-ci depuis sa position non basculée. De préférence, ladite course angulaire est comprise entre 10 et 25° et les moyens de commande sont adaptés à provoquer l'ouverture complète du volet lorsque ladite course angulaire de basculement de la goulotte est supérieure à 50°.

Selon une autre caractéristique avantageuse, la boîte comporte une paroi cylindrique autour dudit axe horizontal bordant supérieurement ladite ouverture frontale.

Dans une réalisation de l'invention, la goulotte est munie d'une cloison verticale pour former deux passages d'introduction des objets dans la boîte en vue de leur collecte dans deux compartiments spécifiques.

D'autres caractéristiques et avantages de la présente invention apparaîtront à la lecture de la description détaillée qui va suivre et à l'examen du dessin annexé sur lequel :
- la figure 1 est une vue de côté, schématique et partielle, d'une boîte de collecte équipée d'un dispositif d'introduction d'objets de messagerie conforme à l'invention, et
- les figures 2 à 4 sont des vues analogues à la figure 1 illustrant le fonctionnement du dispositif.

On a représenté partiellement sur les figures 1 à 4 une boîte de collecte 1 équipée d'un dispositif d'introduction d'objets de messagerie conforme à l'invention. La boîte 1 présente une forme générale allongée vers le haut, parallélipipédique aux coins arrondis. On a désigné par la référence 2 la paroi frontale ou paroi avant de la boîte 1, par la référence 4 la paroi de dessus et par la référence 3 la paroi arrière située à l'opposé de la paroi frontale 2. Une goulotte 10 est montée à basculement à proximité de la paroi de dessus 4 autour d'un axe horizontal 13 s'étendant à l'intérieur de la boîte 1. Cet axe horizontal 13 est perpendiculaire au plan des figures et situé, dans l'exemple de réalisation décrit, à 15 cm environ de la paroi frontale 2.

La goulotte 10 se présente sous la forme d'un conduit de section transversale rectangulaire, ouvert vers l'avant pour l'introduction des objets de messagerie dans la goulotte au travers d'une ouverture frontale 6 de la boîte et équipé à l'arrière d'un volet 15 articulé sur le conduit. Avantageusement, l'ouverture frontale 6 présente des dimensions comprises entre 30 x 100 mm et 350 x 800 mm, de préférence voisines de 160 x 600 mm. Plus particulièrement, le conduit formant la goulotte est délimité inférieurement par une paroi inférieure plane 11, parallèle à l'axe horizontal 13, destinée à servir de surface de réception aux objets déposés dans la goulotte 10 et supérieurement par une paroi supérieure plane 12 s'étendant parallèlement à la paroi inférieure 11 et dont le bord avant 12a est situé en retrait du bord avant 11a de la paroi inférieure 11. Le conduit formant la goulotte est délimité latéralement, c'est-à-dire perpendiculairement à l'axe 13 par deux parois latérales dont on a représenté en pointillés le contour du bord avant, circulaire autour de l'axe horizontal 13 et joignant les extrémités latérales des bords avant 11a et 12a précités. Une poignée 30 est montée dans le prolongement de la paroi inférieure 11 pour permettre à un utilisateur d'entraîner manuellement en basculement la goulotte 10 autour de l'axe horizontal 13.

L'ouverture frontale 6 est bordée supérieurement par une paroi 5, cylindrique autour de l'axe horizontal 13, prolongeant vers l'avant et vers le bas la paroi de dessus 4. Dans l'exemple de réalisation décrit, cette paroi 5 s'étend sur un secteur angulaire de 20° environ autour de l'axe horizontal 13. Ce dernier est situé sous la paroi 11 à mi-distance environ du bord avant 11a de la paroi 11 et de son bord arrière 19. Le bord arrière de la paroi supérieure 12 se situe à l'aplomb du bord arrière 19 lorsque la goulotte 10 est non basculée, comme représenté sur la figure 1. Le volet 15 est articulé à son arête supérieure 14 autour d'un axe horizontal sensiblement confondu avec le bord arrière de la paroi supérieure 12 et vient par son arête inférieure 21 en butée contre le bord arrière 19 lorsque le volet ferme le fond de la goulotte, comme représenté sur les figures 1 et 2.

Conformément à l'invention, le volet 15 est relié à la boîte 1 par l'intermédiaire de moyens de commande qui le maintiennent en position de fermeture de la goulotte 10 lorsque celle-ci est non basculée et qui ouvrent le volet 15 vers le bas lorsque la goulotte 10 est basculée. Plus particulièrement, dans l'exemple de réalisation décrit, ces moyens de commande comportent une tringle 16 articulée autour d'axes horizontaux à une extrémité 17 sur la face du volet 15 opposée à la goulotte 10 et à l'autre extrémité 18 sur la paroi arrière 3 de la boîte. De préférence, comme représenté, la tringle 16 est articulée sur le volet 15 autour d'un axe situé à mi-distance environ des arêtes 14 et 21 et s'étend en éloignement du volet 15 vers le haut lorsque la goulotte est en position non basculée. L'articulation de la tringle sur le volet peut avantageusement être réalisée au moyen d'une paumelle en partie solidaire du volet 15, l'extrémité 17 étant raccordée à la partie libre de la paumelle. La longueur de la tringle 16 est avantageusement légèrement supérieure à la distance joignant les axes d'articulation en 17 et 18 de façon à ce que dans la position non basculée de la goulotte 10 la tringle 16 soit déformée élastiquement et sollicite le volet 15 en position de fermeture de la goulotte 10 pendant une course déterminée de basculement de celle-ci.

On a désigné sur les figures par a l'angle de basculement de la goulotte 10 et par *b* l'angle d'ouverture du volet 15. La longueur de la tringle 16 est de préférence choisie de sorte que le volet ferme la goulotte 10 pendant une course angulaire de basculement *b* de celle-ci de l'ordre de 20° et provoque ensuite une ouverture d'un angle *b* de 18° du volet pour un basculement de 30° environ de la goulotte. L'ouverture complète du volet 15, correspondant à un angle *b* égal à 90°, a lieu pour un basculement de la goulotte égal à 50°.

La boîte 1 et la goulotte 10 sont conformées de sorte que la paroi 5 obture l'ouverture avant de la goulotte lorsque celle-ci est basculée, en vue d'interdire à un usager l'accès à l'intérieur 20 de la boîte par la goulotte et garantir ainsi la confidentialité des objets déposés dans la boîte. Une paroi cylindrique autour de l'axe 13, non représentée, est avantageusement montée sur la face inférieure de la paroi inférieure 11 pour obturer l'ouverture frontale 6 lorsque la goulotte est basculée et interdire ainsi l'accès à l'intérieur 20 de la boîte. On notera que la tringle 16, en maintenant avec force le volet 15 en position de fermeture de la goulotte 10 lorsque celle-ci est non basculée, exerce avantageusement sur la goulotte 10 un couple tendant à empêcher cette dernière de basculer d'elle-même sous l'effet du poids des objets déposés sur la paroi 11. L'ouverture du volet 15, qui a lieu lorsque la goulotte a basculé d'une course angulaire donnée, présente l'avantage, en réduisant la hauteur de chute des objets à l'intérieur de la boîte, le risque que des lettres légères virevoltent à l'intérieur de la boîte pour atterrir dans un mauvais compartiment de collecte et le risque d'endommagement des objets.

L'invention n'est pas limitée au dispositif d'introduction d'objets de messagerie qui vient d'être décrit. On peut notamment proposer de monter à l'intérieur de la goulotte une ou plusieurs cloisons verticales joignant les parois 11 et 12 pour définir plusieurs passages d'introduction des objets, en vue de leur acheminement dans des conditions ou vers des destinations spécifiques. On peut également proposer d'équiper le dispositif d'un système de fermeture constitué par exemple par un verrou fixé à la paroi de la boîte 1 et dont le pêne viendrait s'engager dans une gâche prévue sur la paroi inférieure 11.

Finalement, l'invention remédie aux inconvénients des boîtes à lettres connues et permet la collecte d'objets de messagerie de grandes dimensions. L'invention permet également, par la confidentialité des dépôts qu'elle garantit, la collecte d'objets signalés (tels que des paquets ou lettres recommandés).

## Revendications

**1/** Dispositif d'introduction d'objets de messagerie à l'intérieur (20) d'une boîte (1) de collecte de ces objets, comportant une goulotte (10) d'introduction des objets à l'intérieur de la boîte (1), montée à basculement autour d'un axe horizontal (13) à l'intérieur de cette dernière entre une position non basculée apte à permettre l'introduction par l'avant des objets dans la goulotte, au travers d'une ouverture frontale (6) de la boîte et une position basculée où lesdits objets quittent par l'arrière la goulotte pour tomber dans un compartiment de collecte situé sous la goulotte, la boîte et la goulotte étant conformées de sorte qu'en position basculée la goulotte interdit l'accès à l'intérieur de la boîte au travers de ladite ouverture frontale, caractérisé en ce que la goulotte est munie à l'arrière d'un volet (15) articulé sur celle-ci et relié à la boîte par des moyens de commande d'ouverture (16) agencés de manière à ce que le volet ferme à l'arrière la goulotte en position non basculée de celle-ci et s'ouvre vers le bas lorsque la goulotte est basculée et agencés de manière à exercer sur la goulotte un couple tendant à empêcher celle-ci de basculer d'elle-même sous l'effet du poids des objets déposés à l'intérieur de la goulotte.

**2/** Dispositif selon la revendication 1, caractérisé en ce que lesdits moyens de commande d'ouverture comportent une tringle (16) articulée à une extrémité (17) au volet (15) et à l'autre extrémité (18) à la boîte (1) de sorte que le volet est maintenu en position de fermeture par la tringle (16) pendant une course angulaire (*a*) de basculement déterminée de celle-ci depuis sa position non basculée.

**3/** Dispositif selon la revendication 2, caractérisé en ce que ladite course angulaire est comprise entre 10 et 25°.

**4/** Dispositif selon l'une des revendications 2 et 3, caractérisé en ce que les moyens de commande sont adaptés à provoquer l'ouverture complète du volet lorsque ladite course angulaire de basculement de la goulotte est supérieure à 50°.

**5/** Dispositif selon l'une des revendications 1 à 4, caractérisé en ce que la boîte comporte une paroi (5) cylindrique autour dudit axe horizontal (13) bordant supérieurement ladite ouverture frontale (6).

**6/** Dispositif selon l'une des revendications 1 à 5, caractérisé en ce que la goulotte est munie d'une cloison verticale pour former deux passages d'introduction des objets dans la boîte en vue de leur collecte dans deux compartiments spécifiques.

**7/** Dispositif selon l'une des revendications 1 à 6, caractérisé en ce que ladite ouverture frontale (6) présente des dimensions comprises entre 30 x 100mm et 350 x 800 mm.

**8/** Boîte de collecte d'objets de messagerie équipée du dispositif selon l'une des revendications 1 à 7.
